# FASCICULE DE BREVET EUROPEEN

(11) **EP 0 128 451 B1**
(45) Date de publication et mention de la délivrance du brevet: **15.10.1986**
(21) Numéro de dépôt: 84106105.4
(22) Date de dépôt: 29.05.1984
(51) Int. Cl.: B65H 54/80

(54) **Machine à poste fixe de lovage d'un câble**
Ortsfeste Vorrichtung zum Aufschiessen eines Kabels
Fixed apparatus for coiling a cable

(30) Priorité: 03.06.1983 FR 8309228
(43) Date de publication de la demande: 19.12.1984
(73) Titulaire: LES CABLES DE LYON Société anonyme dite:, F-92111 Clichy Cedex (FR)
(72) Inventeur: Thevenon, Henri, F-69003 Lyon (FR)
(74) Mandataire: Weinmiller, Jürgen

## Description

La présente invention concerne une machine à poste fixe de lovage d'un câble en couches successives dans une cuve qui comprend un bras horizontal tournant sur une potence située dans l'axe de la cuve; une telle machine est décrite dans le document FR-E-88593.

Les câbles électriques fabriqués et livrés en très grande longueur d'un seul tenant ne peuvent pas être enroulés sur des bobines car les dimensions de celles-ci deviendraient exorbitantes.

Ils sont donc emmagasinés dans des cuves de stockage.

Au cours de l'opération de lovage, un câble subit une torsion autour de son axe d'un tour par spire. Cette torsion est néfaste à la constitution interne du câble, de sorte que l'on s'attache à la réduire en augmentant le diamètre moyen des spires.

Au cours de l'opération de délovage, on élève l'altitude du point de guidage du câble qui est généralement au niveau d'une poulie munie d'un écubier guidant le câble dans l'axe vertical de la cuve.

Les machines ou dispositifs de lovage généralement utilisés présentent un point de guidage du câble très élevé par rapport à la cuve pour faciliter l'opération de délovage. Elles possèdent alors un bras de lovage oblique ou éventuellement articulé sur un parallélogramme Ces machines sont donc très hautes et difficiles à mettre en place dans un atelier conventionnel ou dans un navire câblier.

La présente invention permet de supprimer cet inconvénient en proposant une machine de lovage de hauteur réduite tout en conservant une bonne répartition de la torsion du câble.

La machine selon la présente invention est caractérisée en ce que le câble à lover arrivant sous la cuve par une courbe d'entrée munie de rouleaux passe dans la potence, une poulie de guidage dirigeant le câble horizontalement à la sortie de la potence, et une poulie mobile le long du bras horizontal dirigeant le câble verticalement d'un bord de la cuve à l'autre.

Avantageusement la poulie mobile est montée sur un chariot entraîné le long du bras horizontal par un moteur, et cette poulie est entraînée en rotation par un autre moteur.

De préférence, la poulie mobile est motrice et comporte deux flasques formant un vé pour entraîner le câble par coincement.

Selon un autre mode de réalisation, une chenille tire le câble et la poulie motrice tend le câble depuis la chenille jusqu'a un écubier.

Avantageusement, les rouleaux constituant une courbe d'entrée, comportent deux flasques formant un vé revêtus d'un élastomère pour éviter que la torsion du câble ne remonte en amont de ces rouleaux.

Il est décrit ci-après, à titre d'exemple est en référence à la figure unique du dessin annexé, une machine de lovage selon l'invention.

Une cuve 1, possédant une paroi circulaire extérieure 2 et une paroi circulaire intérieure 3, est mise en place sur des plots extérieurs 4 et des plots intérieurs 5. La machine de lovage 10 est montée au centre de la cuve et possède donc, une colonne centrale 11, dans laquelle passe le câble à lover 8, un bras horizontal 12 tournant sur la colonne par l'intermédiaire d'un pivot 14 et supportant un contre-poids 13, une poulie fixe de guidage 15 et une poulie mobile 16. La poulie de guidage 15 reçoit le câble 8 sortant de la colonne verticale et le dirige horizontalement vers la poulie mobile 16. L'axe de cette poulie mobile 16 est fixé sur un chariot 18 qui est guidé par un rail 17. L'entraînement de ce chariot se fait par l'intermédiaire d'un moteur 19.

Un moteur 23 entraîne en rotation la poulie 16 qui devient alors une poulie motrice pour le câble 8. Cette poulie comporte deux flasques (non représentés) constituant une gorge en forme de vé pour entrainer le câble par coincement, et cette gorge peut être recouverte d'un élastomère pour faciliter l'entraînement du câble.

Le câble est donc entraîné, suivant la flèche F, par la poulie 16 mais aussi par une chenille 25, et dans ce cas l'effort de traction est principalement assuré par cette chenille, le poulie motrice 16 jouant un rôle de tendeur entre la chenille et un écubier 24.

Get écubier 24 guide le câble à la sortie de la poulie 16 pour éviter que celui-ci ne sorte de la gorge de la poulie.

La colonne centrale 11 comporte, au niveau de sa base, un écubier 20, et entre cet écubier 20 et la chenille 25, des rouleaux 21 constituent une courbe d'entrée 22.

Les rouleaux 21 comportent deux flasques (non représentés) formant un vé revêtus d'un élastomère pour éviter que la torsion du câble ne remonte vers l'amont, c'est-à-dire vers la chenille.

L'opération de lovage s'effectue donc de la manière suivante:
Le câble 8 passant sous la cuve 1, est guidé par des rouleaux 21 de la courbe d'entrée 22 dans un écubier 20 et tranverse ensuite la colonne verticale pour passer sur la poulie de guidage, sur la poulie mobile et tomber enfir verticalement dans la cuve. Pour réaliser une spire, le bras horizontal tourne autour de l'axe de la cuve suivant la flèche R tandis que la poulie motrice 16 entraîne le câble. Dès qu'une spire est terminée, le chariot 18 se déplace le long du rail 17 sur une longueur équivalente à l'épaisseur du câble de l'extérieur de la cuve à l'intérieur de celle-ci, et de l'intérieur à l'extérieur alternativement à chaque couche 9 réalisée.

Un opérateur, placé dans la cuve, plaque le câble contre la spire précédente, et tire ou pousse sur le câble pour entraîner en rotation le bras horizontal. La rotation de ce bras horizontal peut bien sûr être assurée par un aide-opérateur, mais elle peut assi être motorisée.

Au délovage, le câble est tiré suivant la flèche F' par une chenille d'embarquement extérieure à la cuve, mais il peut aussi être tiré par des tracteurs auxiliaires non représentés. La poulie motrice 16, ainsi que le bras horizontal, deviennent libres en rotation tandis que l'opérateur règle la position du chariot 18 d'un bord de la cuve à l'autre, et ceci pour chaque couche.

Sans sortir du cadre de l'invention, cette machine peut bien sûr être entièrement automatisée.

## Revendications

1. Machine (10) à poste fixe de lavage d'un câble (8) en couches successives dans une cuve (1) qui comprend un bras horizontal (12) tournant sur une potence (11) située dans l'axe de la cuve caractérisée en ce que le câble à lover arrivant sous la cuve par une courbe d'entrée (22) munie de rouleaux (21) passe dans la potence, une poulie de guidage (15) dirigeant le câble horizontalement à la sortie de la potence, et une poulie (16) mobile le long du bras horizontal dirigeant le câble verticalement d'un bord de la cuve à l'autre.

2. Machine de lovage selon la revendication 1, caractérisée en ce que la poulie mobile (16) est montée sur un chariot (18) entraîné le long du bras horizontal par un moteur (19).

3. Machine de lovage selon l'une des revendications 1 à 2, caractérisée en ce que la poulie mobile (16) est entraînée en rotation par un moteur (23).

4. Machine de lovage selon l'une des revendications 1 à 3, caractérisée en ce que la poulie mobile est motrice et comporte deux flasques formant un vé pour entraîner le câble par coincement.

5. Machine de lovage selon l'une des revendications 1 à 4, caractérisée en ce qu'une chenille (25) tire le câble, la poulie motrice (16) tendant alors le câble depuis la chenille (25) jusqu'à un écubier (24).

6. Machine de lovage selon l'une des revendications 1 à 5, caractérisée en ce que les rouleaux (21) constituant une courbe d'entrée (22), comportent deux flasques formant un vé revêtus d'un élastomère pour éviter que la torsion du câble ne remonte en amont de ces rouleaux.

## Patentansprüche

1. Ortsfeste Maschine (10) zum Aufschießen eines Kabels (8) in aufeinanderfolgenden Schichten in einer Tonne (1) mit einem waagerechten Arm (12), der auf einer in der Achse der Tonne angeordneten Säule (11) dreht, dadurch gekennzeichnet, daß das aufzuschießende Kabel, das unter der Tonne über eine mit Rollen (21) versehene Eingangskrümmung (22) ankommt, durch die Säule geführt wird, worauf eine Führungsrolle (15) das Kabel waagerecht am Ausgang der Säule führt und eine entlang dem waagerechten Arm bewegliche Rolle (16) das Kabel senkrecht von einem Rand der Tonne zum anderen führt.

2. Aufschießmaschine nach Anspruch 1, dadurch gekennzeichnet, daß die bewegliche Rolle (16) auf einem Wagen (18) angeordnet ist, der von einem Motor (19) entlang des waagerechten Arms in Bewegung versetzt wird.

3. Aufschießmaschine nach einem der Ansprüche 1 bis 2, dadurch gekennzeichnet, daß die bewegliche Rolle (16) von einem Motor (23) in Drehung versetzt wird.

4. Aufschießmaschine nach einem der Ansprüche 1 bis 3, dadurch gekennzeichnet, daß die bewegliche Rolle eine Antriebsrolle ist und zwei ein V bildende Flansche aufweist, zwischen denen das Kabel durch Einklemmen angetrieben wird.

5. Aufschießmaschine nach einem der Ansprüche 1 bis 4, dadurch gekennzeichnet, daß ein Raupenantrieb (25) Kabel zieht, wobei die Antriebsrolle (16) das Kabel von dem Raupenantrieb (25) bis zu einer Führungsöse (24) spannt.

6. Aufschießmaschine nach einem der Ansprüche 1 bis 5, dadurch gekennzeichnet, daß die Rollen (21), die eine Eingangskrümmung bilden, zwei V-förmige, mit einem Elastomer belegte Flansche aufweisen, um zu vermeiden, daß die Torsion des Kabels sich über diese Rollen hinweg nach vorne fortpflanzt.

## Claims

1. A stationary machine (10) for coiling a cable (8) in successive layers inside a tank (1), comprising a horizontal arm (12) pivoting on a column (11) situated in the axis of the tank, characterized in that the cable to be coiled which arrives below the tank by an inlet curve (22) supplied with rolls (21), passes through the column, a guide pulley (15) directing the cable horizontally at the outlet of the column, and a pulley (16) which is mobile along the horizontal arm directing the cable vertically from one edge of the tank to the other.

2. A coiling machine according to claim 1, characterized in that the mobile pulley (16) is mounted on a carriage (18) which is driven by a motor (19) along the horizontal arm.

3. A coiling machine according to one of claims 1 to 2, characterized in that the mobile pulley (16) is driven in rotation by a motor (23).

4. A coiling machine according to one of claims 1 to 3, characterized in that the mobile pulley is a drive pulley and comprises two flanges forming a V for driving the cable by pinching.

5. A coiling machine according to one of claims 1 to 4, characterized in that a caterpillar (25) draws the cable, the drive pulley (16) then stretching the cable from the caterpillar (25) to an eyelet (24).

6. A coiling machine according to one of claims 1 to 5, characterized in that the rolls (21) constituting an inlet curve (22) comprise two flanges forming a V and lined with elastomer, for preventing the twist of the cable from passing upstream from these rolls.
